# EUROPÄISCHE PATENTSCHRIFT

(11) **EP 0 205 166 B1**
(45) Veröffentlichungstag und Bekanntmachung des Hinweises auf die Patenterteilung: **30.08.1989**
(21) Anmeldenummer: 86107963.0
(22) Anmeldetag: 11.06.1986
(51) Int. Cl.: H01J 29/87

(54) **Bildwiedergabevorrichtung**
Image tube
Tube image

(30) Priorität: 14.06.1985 DE 3521315
(43) Veröffentlichungstag der Anmeldung: 17.12.1986
(73) Patentinhaber: Nokia Unterhaltungselektronik (Deutschland) GmbH, D-7530 Pforzheim (DE)
(72) Erfinder: Tischer, Kurt-Manfred, D-7317 Wendlingen (DE)

(56) Entgegenhaltungen:
- DE-B- 1 187 742
- FR-A- 1 477 706
- US-A- 4 016 364

## Beschreibung

Die Erfindung bezieht sich auf eine Bildwiedergabevorrichtung gemäß dem Oberbegriff des Anspruchs 1.

Aus der DE-AS 1 187 742 ist ein Verfahren zur Herstellung eines Überzugs aus einem Kunststoffblatt auf der Stimfläche einer Kathodenstrahlröhre bekannt. Die Kathodenstrahlröhre weist einen Konus mit Kolbenhals als Rückseite und eine gewölbte Schirmwanne auf der Vorderseite auf. Auf die Außenseite der gewölbten Schirmwanne wird als Implosionsschutz das Kunststoffblatt aufgebracht. Nach dem Anbringen des Kunststoffblattes wird noch ein Spannband um den Umfang der Röhre herumgelegt und mit einer Zugspannung von etwa 450 kg versehen. Diese Art eines Implosionsschutzes ist nur bei Bildwiedergabevorrichtungen mit einer gewölbten Schirmwanne mit Seitenteilen möglich. Dabei wird die Implosionssicherheit dadurch erreicht, daß das vorgespannte Glassystem der Bildwiedergabevorrichtung durch mechanischen Druck aufgrund des Spannbandes in einen spannungslosen Zustand gebracht wird.

Aus der US-A 4 016 364 ist eine Kathodenstrahlröhre mit einer gewölbten Frontplatte bekannt, die keine Seitenwände aufweist. Die Frontplatte ist am Rand ihrer Innenseite mit der Seitenwand des Konusses der Kathodenstrahlröhre verbunden. Um die Seitenflächen der Frontplatte ist ein zugfester Rahmen vorhanden, der die Form des Randes der Frontplatte aufweist und mit Hilfe eines Klebers, vorzugsweise eines Epoxidklebers, an der Frontplatte befestigt ist. Der Rahmen kann eine Lippe aufweisen, die einen schmalen Bereich der Außenseite der gebogenen Frontplatte abdeckt.

Aus der FR-A 1 477 706 ist eine Kathodenstrahlröhre bekannt, die eine ebene Frontscheibe aufweist. Diese Frontscheibe ist am Rand ihrer Innenseite mit der Seitenwand des Röhrenkonusses verbunden. Ein Implosionsschutz ist nicht vorhanden.

Der Erfindung liegt die Aufgabe zugrunde, einen Implosionsschutz für eine derartige Bildwiedergabevorrichtung anzugeben.

Die Lösung dieser Aufgabe erfolgt mit den im Anspruch 1 angegebenen Mitteln. Vorteilhafte Ausgestaltungen der Erfindung sind in den Unteransprüchen 2 bis 6 angegeben.

Die Erfindung wird nun anhand eines Ausführungsbeispieles näher erläutert. Die einzige Figur der Zeichnung Zeigt Den Querschnitt durch eine schematisch dargestellte Bildwiedergebevorrichtung.

Die Bildwiedergabevorrichtung enthält auf der Rückseite eine metallische Wanne 1, deren Ränder 2 nach außen abgewinkelt sind und als Auflage für einen Abstandsrahmen 3 dienen. Auf dem Abstandsrahmen 3 ist die ebene gläserne den Leuchtschirm tragende Frontscheibe 4 angeordnet. Es sind die Kathoden, die Steuerstruktur und die Leuchtschicht nicht dargestellt, da diese Einzelheiten für die Beschreibung des Implosionsschutzes bei der Bildwiedergabevorrichtung nicht benötigt werden.

Der Leuchtschirm 4 trägt eine Sicherheitsfolie 5, deren Rand bis auf die Seitenflächen 9 der Frontscheibe 4 reicht. Die Sicherheitsfolie 5 kann ganzglächig oder nur an den Seitenflächen 9 der Frontscheibe 4 mit diesem verklebt sein. Als Kleber kann ein Acrylat verwendet werden. Unter Sicherheitsfolie wird eine Folie verstanden, die elastisch ist und beim Bruch der Frontscheibe Glasteile zurückhalten kann. Die Sicherheitsfolie kann beispielsweise aus Polyester (Polyethylenterephtalat) bestehen und 25 bis 60₁im dick sein. Eine derartige Sicherheitsfolie ist unter dem Namen "Sicherheitsfolie Tesa 4592" erhältlich. Um die Frontscheibe 4 ist Lose ein Rahmen 6 gelegt, dessen oberer Rand in Richtung der Außenfläche 10 der Frontscheibe 4 umgebogen ist und der etwas auf die Außenfläche 10 der Frontscheibe ragt.

Der Zwischenraum zwischen dem Rahmen 6 und den Seitenflächen 9 der Frontscheibe bzw. der Sicherheitsfolie 5 ist mit einer zähelastischen Vergußmasse 7 ausgefüllt. Die Vergußmasse 7 kann beispielsweise aus Polyurethan bestehen. Da die Sicherheitsfolie 5 meist nicht kratzfest und Lösungsmittelbeständig ist, ist sie von einer dünnen Glasscheibe 8 abgedeckt. Die Sicherheitsfolie 5 oder die Glasscheibe 8 können eingefärbt sein und so als Kontrast scheibe dienen.

Wie in der Zeichnung an der rechten Seite der Frontscheibe 4 dargestellt, kanan der zur Außenfläche 10 des Leuchtschirmes 4 gebogene Rand des Rahmens 6 einen Zwischenraum zur Sicherheitsfolie 5 lassen, der dann von der Vergußmasse 7 ausgefüllt wird. Der Rad des Rahmens 6 kann aber auch, wie an der linken Seite der Frontscheibe 4 dargestellt, direkt auf der Sicherheitsfolie aufliegen. Das Einbringen der Vergußmasse 7 kann von unten her in den Zwischenraum zwischen der Frontscheibe 4 und dem Rahmen 6 erfolgen. Im Rahment 6 können aber auch Löcher 11 vorhanden sein, durch die die Vergußmasse 7 eingebracht wird.

Bei einem Implosionstest einer Bildwiedergabevorrichtung mit dem beschriebenen Aufbau zeigte sich, daß die Frontscheibe 4 am Ort der größten Spannung im Glas zersprang. Die Sicherheitsfolie 5 hielt die Glasteile zusammen und der Rahmen 6 dämpfte die Schwingung der Frontscheibe 4 derart, daß diese sich nicht vom Rand 2 der Wanne 1 Löste. Das bedeutet, daß der vorstehend beschriebene Implosionsschutz für eine flache Bildwiedergabevorrichtung ausreichend ist.

## Patentansprüche

1. Bildwiedergabevorrichtung nach Art einer Kathodenstrahlröhre mit einer ebenen Frontscheibe (4), auf deren Innenseite Leuchtstoffmaterial vorhanden ist und die am Rand der Innenseite mit der Seitenwand (3) eines Röhrengehäuses verbunden ist, dadurch gekennzeichnet, daß die Außenfläche (10) und die Seitenflächen (9) der Frontscheibe (4) mit einer Sicherheitsfolie (5) aus Kunststoff überzogen sind, die Seitenflächen (9) mit Abstand von einem im Querschnitt L-förmigen Rahmen (6) umfaßt sind, dessen Lange Schenkel parallel zu den Seitenflächen und dessen kurze Schenkel parallel zur Au- βenfläche verlaufen, und daß der Raum zwischen den Seitenflächen (9) und dem Rahmen (6) mit Vergußmasse (7) gefüllt ist.

2. Bildwiedergabevorrichtung nach Anspruch 1, dadurch gekennzeichnet, daß die Vergußmasse (7) zähelastisch ist.

3. Bildwiedergabevorrichtung nach Anspruch 2, dadurch gekennzeichnet, daß die Vergußmasse (7) aus Polyurethan besteht.

4. Bildwiedergabevorrichtung nach Anspruch 1, dadurch gekennzeichnet, daß der Rahmen (6) Löcher (11) aufweist.

5. Bildwiedergabevorrichtung nach einem der vorhergehenden Ansprüche, dadurch gekennzeichnet, daß die Sicherheitsfolie (5) von einer dünnen Glasscheibe (8) abgedeckt ist.

6. Bildwiedergabevorrichtung nach Anspruch 5, dadurch gekennzeichnet, daß die Sicherheitsfolie (5) oder die Glasscheibe (8) eingefärbt sind.

## Claims

1. Image reproduction device in the manner of a cathode ray tube with a planar front pane whose inner side is coated with phosphorescent material and which at the edge of the inner side is connected to the side wall of a tube housing, characterized in that the outer surface (10) and the side surfaces (9) of the front pane are covered with a safety foil (5), that the said side surfaces are surrounded at a certain distance by a frame having an L-shaped cross section, the longer leg of the frame running parallel to the side surfaces and the shorter leg parallel to the outer surface, and that the space between the side surfaces (9) and the frame (6) is filled with sealing compound.

2. Image reproduction device according to Claim 1, characterized in that the sealing compound is viscoelastic.

3. Image reproduction device according to Claim 2, characterized in that the sealing compound (7) consists of polyurethane.

4. Image reproduction device according to Claim 1, characterized in that there are holes (11) in the frame (6).

5. Image reproduction device according to any of the preceding claims, characterized in that the safety foil (5) is covered by a thin glass plate (8).

6. Image reproduction device according to Claim 1 or 5, characterized in that the safety foil (5) or the glass plate (8) is coloured.

## Revendications

1. Dispositif de reproduction d'images du genre tube à rayons cathodiques avec plaque frontale plane, sur la face intérieure de laquelle se trouve de la substance fluorescente et dont le bord de la face intérieure est relié avec la paroi latérale d'un corps de tube, caractérisé en ce que la surface extérieure (10) et les surfaces latérales (9) de la plaque frontale (4) sont revêtues d'un film de sécurité (5) en matière synthétique, les surfaces latérales (9) sont entourées à une certaine distance d'un cadre (6) avec une section en forme de L dont les côtés longs sont parallèles aux surfaces latérales et les côtés courts parallèles à la surface extérieure et que l'espace entre les surfaces latérales (9) et le cadre (6) est rempli avec une masse de scellement (7).

2. Dispositif de reproduction d'image, charactéri- sé en ce que la masse de scellement est visco plastique.

3. Dispositif de reproduction d'images selon la revendication 2, caractérisé en ce que la masse de scellement (7) est du polyuréthane.

4. Dispositif de reproduction d'images selon la revendication 1, caractérisé en ce que le cadre (6) est pourvu de trous (11).

5. Dispositif de reproduction d'images selon l'une des revendications précédentes, caractérisé en ce que le film de sécurité (5) est recouvert d'une fine plaque de verre (8).

6. Dispositif de reproduction d'images selon la revendication 1 ou 5, caractérisé en ce que le film de sécurité (5) ou la plaque de verre (8) sont colorés.
